# EUROPÄISCHE PATENTSCHRIFT

(11) **EP 1 086 029 B1**
(45) Veröffentlichungstag und Bekanntmachung des Hinweises auf die Patenterteilung: **12.04.2006**
(21) Anmeldenummer: 99926479.9
(22) Anmeldetag: 29.05.1999
(51) Int. Cl.: B65D 85/10, B65D 5/66

(54) **KLAPPSCHACHTEL FÜR ZIGARETTEN ODER DERGLEICHEN**
HINGE LID PACK FOR CIGARETTES OR SUCH LIKE
PAQUET A COUVERCLE BASCULANT POUR CIGARETTES OU SIMILAIRES

(30) Priorität: 17.06.1998 DE 19826621; 18.12.1998 DE 19858781
(43) Veröffentlichungstag der Anmeldung: 28.03.2001
(73) Patentinhaber: Focke & Co. (GmbH & Co. KG), 27283 Verden (DE)
(72) Erfinder: FOCKE, Heinz, D-27283 Verden (DE); BUSE, Henry, D-27374 Visselhövede (DE)
(74) Vertreter: Bolte, Erich
(86) Internationale Anmeldenummer: PCT/EP1999/003747
(87) Internationale Veröffentlichungsnummer: WO 1999/065796

(56) Entgegenhaltungen:
- EP-A- 0 204 933
- EP-A- 0 507 112
- EP-A- 0 778 212
- WO-A-96/09230

## Beschreibung

Die Erfindung betrifft eine Klappschachtel für Zigaretten oder dergleichen, bestehend aus einem Schachtelteil, aus einem an einer Schachtel-Rückwand angelenkten Deckel und aus einem im Schachtelteil angeordneten Kragen mit Kragen-Vorderwand und Kragen-Seitenwänden, wobei aufrechte Packungskanten abgerundet sind unter Bildung von Rundkanten und wobei weiterhin der Deckel einerseits und der Schachtelteil andererseits korrespondierende Schließkanten im Bereich einer Schachtel-Vorderwand und Deckel-Vorderwand bzw. Schrägkanten im Bereich von Seitenwänden bilden.

Klappschachteln mit gerundeten oder abgeschrägten aufrechten Packungskanten sind grundsätzlich bekannt aus EP 0 434 962 bzw. aus EP 0 204 933 A1. Des Weiteren sind Klappschachteln bekannt, bei denen im frontseitigen Bereich Schließkanten des Deckels einerseits und des Schachtelteils andererseits mit Abstand voneinander verlaufen unter Bildung eines offenen Spalts, in dessen Bereich die Kragen-Vorderwand bei geschlossener Klappschachtel sichtbar ist. Die beiden parallelen Schließkanten sind bei diesem Packungstyp parallel zueinander verlaufend (WO 96/09230).

Die Erfindung befasst sich mit der Schaffung einer marktgängigen, industriell herstellbaren Klappschachtel, die einerseits Rundkanten bzwr. Schrägkanten aufweist und andererseits mit einem schräg verlaufenden Spalt analog zu WO 96/09230 ausgebildet ist.

Zur Lösung dieser Aufgabe ist die erfindungsgemäße Packung mit Rundkanten durch folgende Merkmale gekennzeichnet:
a) die Schließkante der Deckel-Vorderwand und die Gegenschließkante der Schachtel-Vorderwand sind schräg zu den Packungskanten verlaufend,
b) die Schließkante und die Gegenschließkante sind mit einem Abstand von einander und parallel verlaufend, derart, dass ein freier Spalt bei geschlossener Klappschachtel im Bereich der Kragen-Vorderwand sichtbar ist,
c) der durch die Schließkanten gebildete Spalt erstreckt sich bis in den Bereich der Schachtel-Seitenwände bzw. Deckel-Seitenwände, nämlich über den vollen Bereich der runden Packungskanten,
d) die der Schachtel-Vorderwand zugeordnete Gegenschließkante ist im Bereich seitlicher den Schachtel-Seitenwänden zugekehrter Enden bogenförmig gestaltet, nämlich jeweils unter Bildung eines Kreisbogens,
e) die Kreisbogen der Gegenschließkante erstrecken sich über die volle Breite der abgerundeten Packungskanten und schließen an die jeweils zugeordnete Schrägkante an.

Durch die besondere Gestaltung des Spalts an den End- bzw. Randbereichen andererseits und durch die Bemessung desselben, nämlich Führung des Spalts bis über den Bereich der Rundkanten hinaus, wird eine Klappschachtel des beschriebenen Typs geschaffen, die im Frontbereich keinerlei vorstehende Spitzen aufweist, sondern mit gerundeten Übergängen an die üblichen seitlichen Schließkanten bzw. Schrägkanten der Klappschachtel anschließt.

Für eine Klappschachtel mit Schrägkanten ist hingegen eine Anordnung des Spalts unmittelbar zwischen den einander benachbarten Faltkanten unter Ausschluss der Schrägkanten selbst vorteilhaft.

Die Erfindung bezieht sich weiterhin auf die Gestaltung des Deckels hinsichtlich eines Deckel-Innenlappens unter Berücksichtigung der schräg verlaufenden Schließkanten.

Weitere Einzelheiten der Klappschachtel sowie der Zuschnitte zum Herstellen derartiger Klappschachteln werden nachfolgend anhand von in den Zeichnungen dargestellten Ausführungsbeispielen näher erläutert. Es zeigt:
- Fig. 1: eine Klappschachtel mit abgerundeten Packungskanten in Schließstellung bei perspektivischer Darstellung,
- Fig. 2: die Klappschachtel gemäß Fig. 1 in geöffneter Stellung,
- Fig. 3: einen ausgebreiteten Zuschnitt für eine Klappschachtel gemäß Fig. 1 und Fig. 2,
- Fig. 4: eine andere Ausführungsform einer Klappschachtel in Vorderansicht,
- Fig. 5: die Klappschachtel gemäß Fig. 4 in geöffneter Stellung bei perspektivischer Darstellung,
- Fig. 6: einen ausgebreiteten, ungefalteten Zuschnitt für eine Klappschachtel gemäß Fig. 4 und Fig. 5,
- Fig. 7: einen ausgebreiteten, ungefalteten Kragen für eine Klappschachtel gemäß Fig. 5 und Fig. 6.

Die in den Zeichnungen dargestellten Klappschachteln bestehen aus einem (unteren) Schachtelteil 10 und einem (oberen) Deckel 11. Der Schachtelteil 10 weist eine Schachtel-Vorderwand 12, eine gegenüberliegende Schachtel-Rückwand 13, Schachtel-Seitenwände 14 und 15 sowie eine Bodenwand 16 auf. Analog hierzu weist der Deckel 11 eine Deckel-Vorderwand 17, eine Deckel-Rückwand 18, Deckel-Seitenwände 19, 20 und eine obere Stirnwand 21 auf.

Die Schachtel-Seitenwände 14, 15 und Deckel-Seitenwände 19, 20, bestehen aus innen- bzw. außenliegenden Schachtel-Seitenlappen 22, 23; 24, 25 und entsprechend ausgebildeten Deckel-Seitenlappen 26, 27; 28, 29. Ecklappen, nämlich Boden-Ecklappen 30 und Deckel-Ecklappen 31 sind gegen die Innenseite der Bodenwand 16 bzw. der Stirnwand 21 gefaltet und mit diesen durch Klebung verbunden.

An der Innenseite der Deckel-Vorderwand 17 ist ein Deckel-Innenlappen 32 angeordnet ist. Dieser ist mit der Deckel-Vorderwand 17 einstückig verbunden über eine Faltkante, die zugleich eine untere Schließkante 33 des Deckels 11 gegenüber dem Schachtelteil 10 bildet, nämlich gegenüber der Schachtel-Vorderwand 12. Diese wiederum ist oben durch eine Schachtelkante bzw. Gegenschließkante 34 begrenzt.

Zur Klappschachtel gehört weiterhin ein Kragen 35. Dieser besteht aus Kragen-Vorderwand 36 und Kragen-Seitenwänden 37, 38. Der Kragen 35 ist so im Schachtelteil 10 positioniert - und mit diesem durch Klebung verbunden -, daß ein Kragen-Oberteil 39 aus dem Schachtelteil herausragt. Dieser ist in Schließstellung der Klappschachtel vom Deckel 11 umschlossen.

Im Bereich der Kragen-Vorderwand 36 ist eine nach oben offene Kragen-Ausnehmung 40 gebildet, die seitlich, nämlich benachbart zu den Kragen-Seitenwänden 37, 38, durch aufrechte Stege 41, 42 begrenzt ist.

Eine Besonderheit der Klappschachtel besteht darin, daß die geradlinige Schließkante 33 als Begrenzung der Deckel-Vorderwand 17 schräg verläuft. Die Deckel-Vorderwand 17 erhält dadurch eine trapezförmige Gestalt.

Entsprechend ist die parallel zur Schließkante 33 des Deckels 11 verlaufende Gegenschließkante 34 des Schachtelteils 10 ebenfalls schräg verlaufend. Die Anordnung ist so getroffen, daß zwischen der Schließkante 33 und der Gegenschließkante 34 ein Abstand gebildet ist, nämlich ein freier Spalt 43. In dessen Bereich ist bei geschlossener Klappschachtel der Kragen 35 sichtbar.

Die Klappschachtel gemäß Fig. 1 und Fig. 2 ist als Rundkanten-Packung ausgebildet. Aufrechte Packungskanten 44 im Bereich von Schachtelteil 10, Deckel 11 und Kragen 35 sind abgerundet. Die Rundung entspricht etwa den Abmessungen einer Zigarette. Bodenwand 16 und Stirnwand 21 haben eine den Rundungen der Packungskanten 44 angepaßte Kontur, sind nämlich im Bereich der Ecken mit Rundungen 45, 46 versehen.

Zur Bildung der runden Packungskanten 44 ist der Zuschnitt (Fig. 3) entsprechend vorbehandelt. Die zu rundenden Bereiche des Zuschnitts weisen Materialstreifen 47, 48 auf mit in Längsrichtung des Zuschnitts verlaufenden, parallelen Rillen, die durch Prägen in das Verpackungsmaterial (dünner Karton) eingeformt sind.

Der Deckel-Innenlappen 32 ist in der Grobkontur trapezförmig gestaltet. Eine Außenkante 49 ist dabei exakt quer zu Längsrändern des Zuschnitts (Fig. 3) gerichtet, mithin auch exakt quer zu den Materialstreifen 47, 48. Hierdurch ergibt sich eine verhältnismäßig lange Seitenkante 50 und gegenüberliegend eine verhältnismäßig kurze Seitenkante 51. Der Deckel-Innenlappen 32 erstreckt sich im Bereich der Seitenkante 50 annähernd über die volle Höhe der Deckel-Vorderwand 17. Bei der trapezförmigen Gestaltung der Deckel-Vorderwand 17 liegt diese längere Seitenkante 50 im Bereich der kürzeren Abmessung bzw. Höhe der Deckel-Vorderwand 17. Die Seitenkante 50 ist so angeordnet, daß sie bei gefaltetem Deckel-Innenlappen 32 (Fig. 2) annähernd parallel zu den Packungskanten 44 verläuft.

Eine Schließhilfe, also ein Mittel zur Sicherung der Schließstellung der Klappschachtel (nach erstmaligem Öffnen) wird durch die Seitenkante 50 geschaffen. Ausschließlich diese Seitenkante 50 ist mit einer seitlich offenen Ausnehmung 52 versehen, die in Schließstellung des Deckels 11 eine formschlüssige Verbindung mit dem Kragen 35 bildet, und zwar mit dem zugeordneten Steg 42. Dieser tritt mit seinem oberen, dem freien Rand des Kragens 35 zugekehrten Bereich in eine Position zwischen Deckel-Innenlappen 32 und Deckel-Vorderwand 17, entsprechend der Schließhilfe gemäß EP 434 962. Die Ausnehmung 52 ist dabei so konturiert, daß zur freien Seite bzw. auf der der Stirnwand 21 zugekehrten Seite ein vorspringender Klemmlappen 53 entsteht. Dieser kann durch entsprechende Materialverformung leicht von der benachbarten Deckel-Vorderwand 17 abgehoben sein, so daß der Steg 42 des Kragens 35 in die Position zwischen Klemmlappen 53 und Deckel-Vorderwand 17 eingeschoben werden kann. Der Deckel-Innenlappen 32 ist im übrigen durch Klebung so mit der Deckel-Vorderwand 17 verbunden, daß der Bereich benachbart zur Seitenkante 50 für die Verankerung mit dem Kragen 35 frei ist.

Eine Unterstützung für die Stabilisierung der Schließstellung des Deckels 11 wird durch die Gestaltung einer Scharnierlinie 54 geschaffen, durch die der Deckel 11 im Bereich von Deckel-Rückwand 18 und Schachtel-Rückwand 13 schwenkbar mit dem Schachtelteil 10 verbunden ist. Die Scharnierlinie 54 ist so gestaltet, daß verminderte, materialbedingte Rückstellkräfte in Schließstellung des Deckels 11 auf diesen wirken. Zu diesem Zweck ist die an sich als Faltlinie ausgebildete Scharnierlinie 54 mit Stanzabschnitten 55, 56 versehen. Ein kürzerer Stanzabschnitt 55 ist auf derjenigen Seite der Klappschachtel gebildet, auf der die beschriebene Verankerung des Deckel-Innenlappens 32 mit dem Kragen 35 wirksam ist. Auf der gegenüberliegenden Seite der Packung ist ein längerer Stanzabschnitt 56 gebildet.

Eine weitere Besonderheit betrifft die Gestaltung der Klappschachtel bzw. des Zuschnitts im Bereich der Schachtel-Vorderwand 12. Die GegenschlieBkante 34 als obere Begrenzung der Schachtel-Vorderwand 12 ist unter Bildung einer Ausnehmung 57 nach unten zurückgesetzt. Die Gegenschließkante 34 geht an den Enden, nämlich benachbart zu den Schachtel-Seitenwänden 14, 15, in einen Kreisbogen 58 bzw. 59 über. Die an gegenüberliegenden Seiten angeordneten Kreisbogen 58, 59 sind unterschiedlich bemessen, beispielsweise mit einem Radius von 5 mm für den kleinere Kreisbogen 58 und mit einem Radius von 14 mm für den größeren Kreisbogen 59.

Die durch die Gegenschließkante 34 einschließlich der Kreisbogen 58, 59 begrenzte Ausnehmung 57 erstreckt sich bis über den Bereich der Materialstreifen 47, 48 hinaus. Die Materialstreifen 47, 48 enden in voller Breite im Bereich der Ausnehmung 57. An die Kreisbogen 58, 59 schließt jeweils eine Schrägkante 60, 61 als Schließkante im Bereich der Schachtel-Seitenwände 14, 15 an. Die Packung ist dadurch nicht nur ansprechend gestaltet. Die Abmessung der Ausnehmung 57 gewährleistet eine kantenfreie Ausgestaltung der Rundkanten bzw. Packungskanten 44 in diesem Bereich.

Das beschriebene Gestaltungs- und Konstruktionsprinzip für Klappschachteln ist auch anwendbar bei Ausführungen mit abgeschrägter Packungskante 44, also im Querschnitt achteckigen Klappschachteln. Ein Ausführungsbeispiel zeigen Fig. 4 bis Fig. 7. Die Packungskanten 44 werden durch Zuschnittstreifen 65, 66 gebildet, die durch zwei parallel laufende Faltkanten 67, 68 begrenzt sind. Die Zuschnittstreifen 65, 66 verlaufen schräg (45°) im Bereich zwischen diesen Faltkanten 67, 68, und zwar unter Anpassung an die Abmessungen der Zigaretten.

Unter Anpassung an diese Kontur sind Bodenwand 16 und Stirnwand 21 achteckig ausgebildet mit Schrägecken 62, 63 unter Anpassung an die Querschnittsform der Klappschachtel.

Schachtelteil 10 und Deckel 11 sind im Bereich der Frontseite analog zu dem vorher beschriebenen Ausführungsbeispiel gestaltet, also mit einer schräg verlaufenden Schließkante 33 der Deckel-Vorderwand 17 und einer parallel hierzu verlaufenden Gegenschließkante 34 der Schachtel-Vorderwand 12. Schließkante 33 und Gegenschließkante 34 sind im Abstand voneinander angeordnet, so daß ein schräg verlaufender Spalt 43 entsteht. In dessen Bereich ist die Kragen-Vorderwand 36 auch bei geschlossener Klappschachtel erkennbar (Fig. 4).

Eine weitere Besonderheit liegt in der Gestaltung im Bereich der frontseitigen Packungskanten 44. Schließkante 33 und Gegenschließkante 34 erstrecken sich lediglich im Bereich der Schachtel-Vorderwand 12 bzw. Deckel-Vorderwand 17, also bis zu den abgeschrägten Packungskanten 44. Beide Schließkanten 33, 34 enden mit geradliniger Kontur an den einander zugekehrten Faltkanten 68 der Zuschnittstreifen 65, 66. Ein aufrechter Kantenschenkel 69, 70 erstreckt sich im Anschluß an die Gegenschließkante 34 im Bereich der Faltkanten 68 in Aufwärtsrichtung bis zur Schrägkante 60, 61. Diese erstreckt sich demnach in gerader Linie im Bereich der (äußeren) Schachtel-Seitenlappen 24, 25. Der durch die Schließkanten 33, 34 begrenzte Spalt 43 erstreckt sich demnach schräggerichtet über die Breite der Schachtel-Vorderwand 12 und Deckel-Vorderwand 17.

Der Kragen 35 (Fig. 7) ist an die Gestaltung der Klappschachtel gemäß Fig. 4 bis Fig. 6 angepaßt. Die Kragen-Ausnehmung 40 ist im Bereich der Kragen-Vorderwand durch eine Kragenkante 71 begrenzt, die schräg verläuft, nämlich parallel zu den Schließkanten 33, 34. Die von der Kragenkante 71 begrenzte Kragen-Ausnehmung 40 ist trapezförmig ausgebildet. Entsprechend der Gestalt der Packungskanten 44 sind die Kragen-Seitenwände 37, 38 von der Kragen-Vorderwand 36 durch zwei parallele Faltlinien 72, 73 abgegrenzt, die jeweils eine abgeschrägte Kragenkante bilden. Ein unterer Kragenansatz 74 ist an die Kontur der Kragen-Ausnehmung 40 angepaßt, so daß die Zuschnitte des Kragens 35 abfallfrei gefertigt werden können.

## Patentansprüche

1. Klappschachtel für Zigaretten oder dergleichen, bestehend aus einem Schachtelteil (10), aus einem an einer Schachtel-Rückwand (13) angelenkten Deckel (11) und aus einem im Schachtelteil (10) angeordneten Kragen (35) mit Kragen-Vorderwand (36) und Kragen-Seitenwänden (37, 38), wobei aufrechte Packungskanten (44) abgerundet sind unter Bildung von Rundkanten und wobei weiterhin der Deckel (11) einerseits und der Schachtelteil (10) andererseits korrespondierende Schließkanten (33, 34) im Bereich einer Schachtel-Vorderwand (12) und Deckel-Vorderwand (17) bzw. Schrägkanten (60, 61) im Bereich von Seitenwänden (14, 19; 15, 20) bilden, **gekennzeichnet durch** folgende Merkmale:
a) die Schließkante (33) der Deckel-Vorderwand (17) und die Gegenschließkante (34) der Schachtel-Vorderwand (12) sind schräg zu den Packungskanten (44) verlaufend,
b) die Schließkante (33) und die Gegenschließkante (34) sind mit einem Abstand von einander und parallel verlaufend, derart, dass ein freier Spalt (43) bei geschlossener Klappschachtel im Bereich der Kragen-Vorderwand (36) sichtbar ist,
c) der **durch** die Schließkanten (33, 34) gebildete Spalt (43) erstreckt sich bis in den Bereich der Schachtel-Seitenwände (14, 15) bzw. Deckel-Seitenwände (19, 20), nämlich über den vollen Bereich der runden Packungskanten (44),
d) die der Schachtel-vorderwand (12) zugeordnete Gegenschließkante (34) ist im Bereich seitlicher den Schachtel-Seitenwänden (14, 15) zugekehrter Enden bogenförmig gestaltet, nämlich jeweils unter Bildung eines Kreisbogens (58, 59).
e) die Kreisbogen (58, 59) der Gegenschließkante (34) erstrecken sich über die volle Breite der abgerundeten Packungskanten (44) und schließen an die jeweils zugeordnete Schrägkante (60, 61) an.

2. Klappschachtel nach Anspruch 1, **dadurch gekennzeichnet, dass** die an den Enden der Gegenschließkante (34) verlaufenden Kreisbogen (58, 59) mit unterschiedlichen Radien ausgebildet sind, nämlich von 5 mm bei dem (kleineren) Kreisbogen (58) und mit 14 mm bei dem (größeren) Kreisbogen (59).

3. Klappschachtel für Zigaretten oder dergleichen, bestehend aus einem Schachtelteil (10), aus einem an einer Schachtel-Rückwand (13) angelenkten Deckel (11) und aus einem im Schachtelteil (10) angeordneten Kragen (35) mit Kragen-Vorderwand (36) und Kragen-Seitenwänden (37, 38), wobei aufrechte Packungskanten (44) abgeschrägt sind unter Bildung von Schrägkanten mit jeweils zwei im Abstand voneinander angeordneten Faltkanten (67, 68), **gekennzeichnet durch** folgende Merkmale:
a) eine Deckel-Vorderwand (17) des Deckels (11) ist mit einer schräg zu den Packungskanten (44) verlaufenden unteren Schließkante (33) ausgebildet, die parallel zu einer oberen Gegenschließkante (34) der Schachtel-Vorderwand (12) verläuft,
b) Schließkante (33) und Gegenschließkante (34) verlaufen mit einem Abstand voneinander, derart, dass ein freier Spalt (43) bei geschlossener Klappschachtel im Bereich der Kragen-Vorderwand (36) sichtbar ist,
c) die die Schachtel-Vorderwand (12) begrenzende Gegenschließkante (34) erstreckt sich im Bereich zwischen den einander zugekehrten Faltkanten (68) der frontseitigen Packungskanten (44),
d) die Gegenschließkante (34) erstreckt sich an den Enden mit aufrechten Kantenschenloeln (69, 70) entlang der Faltkanten (68).

4. Klappschachtel nach Anspruch 1 oder 3, **gekennzeichnet durch** folgende Merkmale:
a) die Kragen-Vorderwand (36) des Kragens (35) weist Stege (41, 42) zur Begrenzung einer nach oben offenen Kragen-Ausnehmung (40) auf,
b) an der Innenseite einer Deckel-Vorderwand (17) ist ein Deckel-Innenlappen (32) befestigt, der an einer Seitenkante (50, 51) einen Einschnitt bzw. eine Ausnehmung (52) aufweist, in die ein Steg (41, 42) der Kragen-Vorderwand (36) in Schließstellung des Deckels (11) einschiebbar ist, derart, dass eine Teilfläche des Stegs (41, 42) in den Bereich zwischen Deckel-Innenlappen (32) und Deckel-Vorderwand (17) gelangt,
c) der Deckel-Innenlappen (32) ist trapezförmig ausgebildet mit einer längeren Seitenkante (50) und einer kürzeren Seitenkante (51),
d) lediglich am längeren Seitenrand (50) ist ein Einschnitt bzw. eine Ausnehmung (52) gebildet, die in Schließstellung mit dem zugeordneten Steg (42) der Kragen-Vorderwand (36) unter Bildung einer formschlüssigen Verhakung zusammenwirkt.

5. Klappschachtel nach Anspruch 1 oder 3, **dadurch gekennzeichnet, dass** eine Scharnierlinie (54) zur schwenkbaren Verbindung von Schachtelteil (10) und Deckel (11) Materialschwächungen aufweist zur Verminderung von Rückstellkräften des Materials in Schließstellung des Deckels (11), insbesondere Stanzabschnitte (55, 56).

6. Klappschachtel nach Anspruch 5 oder einem der weiteren Ansprüche 1 bis 4, **dadurch gekennzeichnet, dass** im Bereich der kürzeren, nicht mit dem Kragen (35) verhakbaren Seitenkante (51) des Deckel-Innenlappens (32) eine größere Schwächung der Scharnierlinie (54), insbesondere ein längerer Stanzabschnitt (56) gebildet ist zur zusätzlichen Reduzierung von Rückstellkräften in diesem Bereich.

## Claims

1. A hinge-lid box for cigarettes or the like, comprising a box part (10), a lid (11) articulated on a box rear wall (13), and a collar (35) which is arranged in the box part (10) and has a collar front wall (36) and collar side walls (37, 38), with upright pack edges (44) being rounded to form round corners and furthermore with the lid (11), on one hand, and the box part )10), on the other hand, forming corresponding closing edges (33, 34) in the region of a box front wall (12) and lid front wall (17), and oblique edges (60, 61) in the region of side walls (14, 19; 15, 20), **characterized by** the following features:
a) the closing edge (33) of the lid front wall (17) and the mating closing edge (34) of the box front wall (12) run obliquely to the pack edges (44),
b) the closing edge (33) and the mating closing edge (34) run parallel and at a distance to one another such that an exposed gap (43) is visible in the region of the collar front wall (36) when the hinge-lid box is closed,
c) the gap (43) formed by the closing edges (33, 34) extends into the region of the box side walls (14, 15) and lid side walls (19, 20), namely across the entire region of the round pack edges (44),
d) the mating closing edge (34) associated with the box front wall (12) has a curved configuration in the region of lateral ends facing the box side walls (14, 15), namely with the respective edge forming a circle arc (58, 59),
e) the circle arcs (58, 59) of the mating closing edge (34) extend across the full width of the rounded pack edges (44) and adjoin the respectively associated oblique edge (60, 61).

2. The hinge-lid box according to Claim 1, **characterized in that** the circle arcs (58, 59) running at the ends of the mating closing edge (34) are configured with different radii, namely with a radius of 5 mm for the (smaller) circle arc (58) and with a radius of 14 mm for the (larger) circle arc (59).

3. A hinge-lid box for cigarettes or the like, comprising a box part (10), a lid (11) articulated on a box rear wall (13), and a collar (35) which is arranged in the box part (10) and has collar front wall (36) and collar side walls (37, 38), with upright pack edges (44) being bevelled to form oblique edges each having two folding edges (67, 68) which are spaced apart from each other, **characterized by** the following features:
a) a lid front wall (17) of the lid (11) is designed with a bottom closing edge (33) which runs obliquely to the pack edges (44) and parallel to an upper mating closing edge (34) of the box front wall (12),
b) closing edge (33) and mating closing edge (34) run at a distance from one another such that an exposed gap (43) is visible in the region of the collar front wall (36) when the hinge-lid box is closed,
c) the mating closing edge (34), which delimits the box front wall (12), extends in the region between the mutually facing folding edges (68) of the front-side pack edges (44),
d) the mating closing edge (34) adjoins at its ends with upright edge legs (69, 70) along the folding edges (68).

4. The hinge-lid box according to Claim 1 or 3, **characterized by** the following features:
a) the collar front wall (36) of the collar (35) has ridges (41, 42) for bounding a collar recess (40) which is open at the top,
b) fastened on the inner surface of a lid front wall (17) is a lid inner tab (32) which, on a side edge (50, 51), has an incision or a recess (52) into which, in the closed position of the lid (11), a ridge (41, 42) of the collar front wall (36) can be pushed such that part of the surface of the ridge (41, 42) passes into the region between lid inner tab (32) and lid front wall (17),
c) the lid inner tab (32) is of trapezoidal design with a relatively long side edge (50) and a relatively short side edge (51),
d) an incision or a recess (52) is formed merely on the relatively long side edge (50) and, in the closed position, interacts with the associated ridge (42) of the collar front wall (36) while making a form-fitting interlocking arrangement.

5. The hinge-lid box according to Claim 1 or 3, **characterized in that** a hinge-line (54) for the pivotable connection of the box part (10) and lid (11) has weakened material sections in order to reduce restoring forces of the material in the closed position of the lid (11), in particular punched sections (55, 56).

6. The hinge-lid box according to Claim 5 or one of the Claims 1 to 4, **characterized in that** formed in the region of the relatively short side edge (51) of the lid inner tab (32) which cannot interlock with the collar (35) is a relatively large weakened section of the hinge line (54), in particular a relatively long punched section (56) formed in order to achieve an additional reduction of restoring forces in this region.

## Revendications

1. Paquet à couvercle basculant pour cigarettes ou similaires, constitué d'une partie de paquet (10), d'un couvercle (11) articulé sur une paroi arrière de paquet (13) et d'un collet (35) disposé dans la partie de paquet (10), doté d'une paroi avant de collet (36) et de parois latérales de collet (37, 38), les arêtes d'emballage verticales (44) étant arrondies en formant des arêtes arrondies et le couvercle (11) d'une part et la partie de paquet (10) d'autre part formant en outre des arêtes de fermeture (33, 34) correspondantes dans la zone d'une paroi avant de paquet (12) et d'une paroi avant de couvercle (17) et/ou des arêtes chanfreinées (60, 61) dans la zone des parois latérales (14, 19 ; 15, 20), **caractérisé par** les caractéristiques suivantes :
a) l'arête de fermeture (33) de la paroi avant de couvercle (17) et l'arrête de contre-fermeture (34) de la paroi avant de paquet (12) s'étendent de façon oblique par rapport aux arêtes d'emballage (44),
b) l'arête de fermeture (33) et l'arête de contre-fermeture (34) s'étendent à distance l'une de l'autre et parallèlement l'une à l'autre, de telle sorte qu'une fente libre (43), lorsque le paquet à couvercle basculant est fermé, est visible dans la zone de la paroi avant de collet (36),
c) la fente (43) formée par les arêtes de fermeture (33, 34) s'étend jusque dans la zone des parois latérales de paquet (14, 15) et/ou des parois latérales de couvercle (19, 20), à savoir sur toute la zone des arêtes d'emballage arrondies (44),
d) l'arête de contre-fermeture (34) associée à la paroi avant de paquet (12) est conçue en forme d'arc de cercle dans la zone des extrémités latérales adjacentes aux parois latérales de paquet (14, 15), à savoir respectivement en formant un arc de cercle (58, 59),
e) les arcs de cercle (58, 59) de l'arête de contre-fermeture (34) s'étendent sur toute la largeur des arêtes d'emballage arrondies (44) et se raccordent à l'arête chanfreinée (60, 61) respectivement associée.

2. Paquet à couvercle basculant selon la revendication 1, **caractérisé en ce que** les arcs de cercle (58, 59) s'étendant sur les extrémités de l'arête de contre-fermeture (34) sont conçues avec des rayons différents, à savoir de 5 mm dans le cas de l'arc de cercle (plus petit) (58) et de 14 mm dans le cas de l'arc de cercle (plus grand (59).

3. Paquet à couvercle basculant pour cigarettes ou similaires, constitué d'une partie de paquet (10), d'un couvercle (11) articulé sur une paroi arrière de paquet (13) et d'un collet (35) disposé dans la partie de paquet (10) doté d'une paroi avant de collet (36) et de parois latérales de collet (37, 38), les arêtes d'emballage verticales (44) étant chanfreinées en formant des arêtes chanfreinées dotées respectivement de deux arêtes pliantes (67, 68) disposées à distance l'une de l'autre, **caractérisé par** les caractéristiques suivantes :
a) une paroi avant de couvercle (17) du couvercle (11), qui s'étend parallèlement à une arête de contre-fermeture supérieure (34) de la paroi avant de couvercle (12), est conçue avec une arête de fermeture intérieure (33) s'étendant de manière oblique par rapport aux arêtes d'emballage (44),
b) l'arête de fermeture (33) et l'arête de contre-fermeture (34) s'étendent à distance l'une de l'autre, de telle sorte qu'une fente libre (43), lorsque le paquet à couvercle basculant est fermé, est visible dans la zone de la paroi avant de collet (35),
c) l'arête de contre-fermeture (34) délimitant la paroi avant de paquet (12) s'étend dans la zone située entre les arêtes pliantes adjacentes les unes aux autres (68) des arêtes d'emballage avant (44),
d) l'arête de contre-fermeture (34) s'étend sur les extrémités avec des branches d'arête (69, 70) verticales le long des arêtes pliantes (68).

4. Paquet à couvercle basculant selon la revendication 1 ou 3, **caractérisé par** les caractéristiques suivantes :
a) la paroi avant de collet (36) du collet (35) comprend des nervures (41, 42) destinées à délimiter un évidement de collet (40) ouvert vers le haut,
b) sur la face intérieure d'une paroi avant de couvercle (17) est fixée une languette intérieure de couvercle (32), qui comprend sur une arête latérale (50, 51) une rainure et/ou un évidement (52), dans lesquels une nervure (41, 42) de la paroi avant de collet (36) peut être introduite dans la position fermée du couvercle (11), de telle sorte qu'une surface partielle de la nervure (41, 42) parvient dans la zone située entre les languettes intérieures de couvercle (32) et la paroi avant de couvercle (17),
c) la languette intérieure de couvercle (32) est conçue en forme de trapèze avec une arête latérale plus longue (50) et une arête latérale plus courte (51),
d) une rainure et/ou un évidement (52), qui coopèrent dans la position fermée avec la nervure (42) associée de la paroi avant de collet (36), en formant un accrochage par correspondance de formes, ne sont formés que sur le bord latéral plus long (50).

5. Paquet à couvercle basculant selon la revendication 1 ou 3, **caractérisé en ce qu'**une ligne de charnière (54), destinée à relier de façon pivotante la partie de paquet (10) et le couvercle (11) comprend des affaiblissements de matériau destinés à réduire les forces de rappel du matériau dans la position fermée du couvercle (11), notamment des sections découpées (55, 56).

6. Paquet à couvercle basculant selon la revendication 5 ou selon l'une quelconque des revendications 1 à 4, **caractérisé en ce qu'**un plus grand affaiblissement de la ligne de charnière (54), notamment une plus longue section découpée (56), est formé dans la zone de l'arête latérale (51) de la languette intérieure de couvercle (52), ne pouvant pas être accrochée au collet (35), pour réduire encore les forces de rappel dans cette zone.
